# EUROPÄISCHE PATENTSCHRIFT

(11) **EP 2 061 954 B1**
(45) Veröffentlichungstag und Bekanntmachung des Hinweises auf die Patenterteilung: **31.07.2013**
(21) Anmeldenummer: 07820112.6
(22) Anmeldetag: 11.09.2007
(51) Int. Cl.: F25J 1/02, F01K 23/06, F01K 23/10, F25J 1/00

(54) **VERDICHTUNGSANLAGE**
LNG-SYSTEM IN COMBINATION WITH GAS- AND STEAM-TURBINES
INSTALLATION DE GNL EN COMBINAISON AVEC DES TURBINES À GAZ ET À VAPEUR

(30) Priorität: 15.09.2006 EP 06019355
(43) Veröffentlichungstag der Anmeldung: 27.05.2009
(73) Patentinhaber: Siemens Aktiengesellschaft, 80333 München (DE)
(72) Erfinder: KÖLSCHEID, Hans-Gerd, 47228 Duisburg (DE); PETERS, Klaus, 45479 Mülheim (DE)
(86) Internationale Anmeldenummer: PCT/EP2007/059502
(87) Internationale Veröffentlichungsnummer: WO 2008/031810

(56) Entgegenhaltungen:
- WO-A-2005/024188
- DE-A1- 2 102 770
- US-A- 2 012 967
- US-A- 3 552 122
- US-A- 4 321 790

## Beschreibung

Die Erfindung betrifft eine Verdichtungsanlage, insbesondere zur Gasverflüssigung, mit zumindest einer Gasturbine, welche einen Gasturbinenverdichter umfasst, und mit einer Dampfturbine, wobei eine der Gasturbine zugeordnete Dampferzeugungsanlage mit Abgasen der Gasturbine betrieben wird, so dass der in der Dampferzeugungsanlage erzeugte Dampf die Dampfturbine antreibt, wobei der Kombination aus Gasturbine und der Dampfturbine mindestens ein zusätzlicher Verdichter zur Verdichtung eines Prozessmediums zugeordnet ist, der direkt mit der Gasturbine und/oder der Dampfturbine verbunden ist, so dass der zugeordnete Verdichter jeweils direkt von der Gasturbine und/oder der Dampfturbine antreibbar ist.

Bekannt ist, entweder Gasturbinen oder Dampfturbinen beispielsweise zur Stromerzeugung für elektrische Antriebsmaschinen bzw. Elektromotoren für den Antrieb von Kompressoren bzw. Verdichtern einzusetzen. Nachteilig bei dem bekannten Stand der Technik ist, dass sich der Gesamtwirkungsgrad der Anlagen auf die Möglichkeiten des Einzelprozesses beschränkt. Dabei liegen die Wirkungsgrade von Gasturbinen etwa bei 40%, von Dampfturbinen etwa bei 45% und von elektrischen Arbeitsmaschinen (z.B. Elektromotoren) etwa bei 98%. Bei den elektrischen Arbeitsmaschinen bzw. den Elektromotoren ist allerdings zu berücksichtigen, dass der Strom, den diese benötigen von einem Gasprozess (Gasturbine), einem Dampfprozess (Dampfturbine) oder durch eine Kombination beider Prozesse bereitgestellt werden muss. Der Wirkungsgrad für die Stromerzeugung kann dabei mit der heutigen Technik maximal 60% betragen. Weiter ist eine komplizierte Schaltungstechnik erforderlich, um den erzeugten elektrischen Strom zur elektrischen Arbeitsmaschine bzw. zum Elektromotor zu übertragen. Weiter sind übertragungsverluste bei einem System, das elektrische Energie in einem Frequenzumrichter von einem Frequenzbereich in einen anderen umzusetzen hat ebenfalls nicht vernachlässigbar. Die Übertragungsverluste können beispielsweise bis zu etwa 5% betragen.

Die elektrischen Arbeitsmaschinen bzw. die Elektromotoren treiben beispielsweise einen Verdichter an, der z.B. als Verdichter einer Gasverflüssigungsanlage einsetzbar ist. Eine solche Gasverflüssigungsanlage ist z.B. als LNG-Anlage (Liquified Natural Gas) bekannt. Hierbei wird Erdgas bis auf ca. -160°C abgekühlt. Dabei wird das Erdgas flüssig und ist (kleineres Volumen) dann auch leichter zu transportieren (üblicherweise in speziellen Transportvorrichtungen). Die Verdichter haben dabei die Aufgabe Betriebsmedien, üblicherweise Betriebsgase zu verdichten, die bei einer späteren Expansion Wärme aufnehmen können. Diese Wärme wird dem Erdgas in der so genannten "Cold Box" der LNG-Anlage entzogen, und das Erdgas auf diese Weise abgekühlt. Das Betriebsmedium bzw. Betriebsgas wird dabei in einem Kreislauf immer wieder verdichtet und entspannt.

Die Verdichter werden üblicherweise von dem o.g. Elektromotor angetrieben, so dass hier erhebliche (Übertragungs) Verluste entstehen, da der für den Elektromotor zu erzeugende Strom entweder von dem Gasprozess oder dem Dampfprozess erzeugt wird, und da der Elektromotor den Verdichter antreiben muss.

Aus der DE 21 02 770, der US 4,321,790 und der WO 2005/024188 A2 sind jeweils kombinierte Gas- und Dampfturbinenanlagen bekannt, welche auch zum Antrieb eines Verdichters vorgesehen sind. Die beschriebenen Anlagen haben insbesondere im Schwankungsbetrieb signifikante Wirkungsgradeinbußen.

Der Erfindung liegt die Aufgabe zugrunde eine Verdichtungsanlage der Eingangs genannten Art mit einfachen Mitteln dahingehend zu verbessern, dass der Wirkungsgrad verbessert und gleichzeitig schädliche Emissionen reduziert werden.

Erfindungsgemäß wird die Aufgabe durch eine Verdichtungsanlage mit den Merkmalen des Anspruchs 1 gelöst.

Vorteilhaft werden Gasturbinen und Dampfturbinen jeweils separat dazu benutzt jeweils den zumindest einen Verdichter direkt anzutreiben, also ohne Zwischenschaltung einer elektrischen Arbeitsmaschine bzw. eines Elektromotors. Dies führt zu einer Wirkungsgradverbesserung, da die Energieübertragung sowohl von der Gasturbine als auch der Dampfturbine zu dem jeweils zugeordneten zumindest einen Verdichter auf direktem Wege erfolgt, und so Umwandlungsverluste, wie sie bei der Erzeugung von Strom und Antrieb von Verdichtern mittels elektrischer Arbeitsmaschinen bzw. Elektromotoren auftritt, zu vermeiden. Damit wird aber auch gleichzeitig eine Reduzierung schädlicher Emissionen wie z.B. -CO₂-Emissionen erreicht, was insbesondere in Hinsicht auf den Handel bzw. den Erwerb von Emissionsrechten vorteilhaft ist. Denn wer weniger Emissionen ausstößt, muss auch weniger Emissionsrechte erwerben.

Dies ist umso vorteilhafter, als das Abgas der Gasturbine dazu verwendet werden kann eine Dampferzeugungsanlage, bevorzugt einen Abhitzekessel zu befeuern, der wiederum den für die Dampfturbine benötigten Dampf erzeugt. Insofern ist es zweckmäßig im Sinne der Erfindung, wenn die Gasturbine und die Dampfturbine miteinander zu einem Gas- und Dampfprozess (GuD-Prozess) kombiniert werden. Natürlich können mehrere Gasturbinen an einen Abhitzekessel angeschlossen sein, wobei dann zweckmäßiger Weise auch jede Gasturbine jeweils zumindest einen Verdichter direkt antreibt. Die Dampfturbine kann einen Hochdruckteil, einen Mitteldruckteil und/oder einen Niederdruckteil aufweisen, wobei bevorzugt eine Dampfturbine mit allen drei oben genannten Druckteilen vorgesehen ist. Aus dem Abhitzekessel gelangt dabei der Dampf beispielhaft zunächst in den Hochdruckteil, von dort in den Mitteldruckteil und anschließend in den Niederdruckteil, hinter dem der zumindest eine Verdichter angeordnet ist. Natürlich ist die Anordnung des Verdichters hinter dem Niederdruckteil nicht auf diese Anordnung beschränkt. Möglich ist, dass der Verdichter beispielsweise zwischen den Teilturbinen oder auf der Hochdruckseite angeordnet ist.

Um den Wirkungsgrad weiter zu verbessern, ist es vorteilhaft im Sinne der Erfindung, wenn der zumindest einen Gasturbine und/oder der Dampfturbine jeweils mehrere Verdichter zugeordnet sind, die mit dem zumindest einen Verdichter in Reihe geschaltet oder parallel dazu geschaltet sind.

Denkbar ist, dass dem zumindest einen Verdichter ein Generator oder eine elektrische Arbeitsmaschine bzw. ein Elektromotor nachgeschaltet ist, um z.B. andere Maschinen anzutreiben.

Günstig im Sinne der Erfindung ist, wenn der zumindest eine der Gasturbine zugeordnete Verdichter und die Gasturbine eine gemeinsame Welle aufweisen, so dass der Wirkungsgrad weiter verbessert wird. Natürlich können auch zwei getrennte Wellenteile der jeweiligen Komponente vorgesehen sein, welche mit geeigneten Mitteln miteinander verbunden sind. Auch wenn einen Mehrzahl von Verdichtern in Reihe geschaltet sind, kann einen gemeinsame Welle vorgesehen sein. Natürlich können auch der zumindest eine der Dampfturbine zugeordnete Verdichter und die Dampfturbine eine gemeinsame Welle aufweisen, wobei selbstverständlich auch getrennte Wellenteile wie oben genannt möglich sind.

Der jeweilige Verdichter, welcher direkt von der Gasturbine bzw. der Dampfturbine angetrieben ist kann beispielsweise als Verdichter einer Gasverflüssigungsanlage, z.B. einer LNG-Anlage eingesetzt werden.

Weitere vorteilhafte Ausgestaltungen der Erfindung sind in den Unteransprüchen und der folgenden Figurenbeschreibung offenbart. Es zeigt die einzige
- Fig. 1: eine Prinzipdarstellung einer Verdichtungsanlage.

Figur 1 zeigt eine Verdichtungsanlage 1, die zumindest eine Gasturbine 2 und eine Dampfturbine 3 aufweist. In dem dargestellten Ausführungsbeispiel sind beispielhaft drei Gasturbinen 2 vorgesehen.

Die Abgase der Gasturbine 2 befeuern eine Dampferzeugungsanlage 4, welche als Abhitzekessel ausgeführt ist. Der in der Dampferzeugungsanlage 4 erzeugte Dampf wird der Dampfturbine 3 zugeführt und treibt diese an.

Den dargestellten Gasturbinen 2 ist ein Starter-Helpermotor-Generator (SHMG) 10 zugeordnet. Der Starter-Helpermotor-Generator (SHMG) 10 kann sowohl als Helpermotor (Hilfsmotor) als auch als Generator eingesetzt werden. Der Starter ist im Sinne der Erfindung derart zu verstehen, dass der Motor - ähnlich wie bei einem Automotor - den Anlasser darstellt, und dafür Sorge trägt, die Gasturbine auf eine Drehzahl zu bringen, dass die Gasturbine dazu in der Lage ist, den Wellenstrang allein zu betreiben.

In der in Figur 1 dargestellten beispielhaften Verdichtungsanlage 1 ist der Gasprozess (Gasturbine 2) und der Dampfprozess (Dampfturbine 3) zu einem Gas- und Dampfprozess (GuD-Prozess) kombiniert.

Die Dampfturbine 3 gemäß dem dargestellten Ausführungsbeispiel weist einen Hochdruckteil 6, einen Mitteldruckteil 7 und einen Niederdruckteil 8 auf.

Sowohl der zumindest einen Gasturbine 2 als auch der Dampfturbine 3 ist jeweils zumindest ein Verdichter 9 zugeordnet. Die jeweiligen Verdichter 9 sind jeweils direkt mit der zumindest einen Gasturbine 2 und der Dampfturbine 3 verbunden, wobei der zumindest eine der Dampfturbine 3 zugeordnete Verdichter 9 hinter dem Niederdruckteil 8 der Dampfturbine 3 angeordnet ist. Die jeweils der zumindest einen Gasturbine 2 und der Dampfturbine 3 zugeordneten Verdichter 9 werden so jeweils direkt von der Gasturbine 2 und der Dampfturbine 3, ohne Zwischenschaltung einer elektrischen Arbeitsmaschine bzw. eines Elektromotors angetrieben, wobei den Gasturbinen allerdings der Starter-Helpermotor-Generator (SHMG) 10 zuzuordnen ist.

Nicht dargestellt ist in dem Ausführungsbeispiel zu Figur 1, dass einem oder mehreren Verdichtern 9 eine elektrische Arbeitsmaschine bzw. ein Elektromotor und/oder ein Generator nachgeschaltet sein kann. Selbstverständlich soll die Positionierung des Verdichters 9 in den Wellensträngen nicht auf die offenbarte Position beschränkt sein, sondern kann variabel gestaltet werden.

Möglich ist, dass der der Gasturbine 2 zumindest eine Verdichter 9 und die zumindest eine Gasturbine 2 eine gemeinsame Welle (Linie 11) aufweisen. Weiter können der zumindest eine der Dampfturbine 3, bzw. dessen Niederdruckteil 8 zugeordnete Verdichter 9 und die Dampfturbine 3 bzw. Niederdruckteil 8 eine gemeinsame Welle 12 aufweisen.

Der jeweilige Verdichter 9 kann beispielsweise eine Betriebsmedium bzw. ein Betriebsgas verdichten, so dass das Betriebsmedium bei einer späteren Expansion Wärme aufnehmen kann. Denkbar ist beispielsweise, dass das in dem jeweiligen Verdichter 9 verdichtete Betriebsmedium einer Gasverflüssigungsanlage, zum Beispiel einer LNG-Anlage (Liquified Natural Gas) zugeführt wird um Erdgas abzukühlen.

## Patentansprüche

1. Verdichtungsanlage, insbesondere zur Gasverflüssigung, mit zumindest einer Gasturbine (2), welche einen Gasturbinenverdichter umfasst, und mit einer Dampfturbine (3), wobei eine der Gasturbine (2) zugeordnete Dampferzeugungsanlage (4) mit Abgasen der Gasturbine (2) betrieben wird, so dass der in der Dampferzeugungsanlage (4) erzeugte Dampf die Dampfturbine (3) antreibt,
wobei der Kombination aus Gasturbine (2) und der Dampfturbine (3) mindestens ein zusätzlicher Verdichter (9) zur Verdichtung eines Prozessmediums zugeordnet ist, der direkt mit der Gasturbine (2) und/oder der Dampfturbine (3) verbunden ist, so dass der zugeordnete Verdichter (9) jeweils direkt von der Gasturbine (2) und/oder der Dampfturbine (3) antreibbar ist,
**dadurch gekennzeichnet, dass** der zumindest einen Gasturbine (2) ein Starter-Helpermotor-Generator (SHMG) 10 zugeordnet ist, welcher derart ausgebildet ist, dass er sowohl als Helpermotor als auch als Generator eingesetzt werden kann.

2. Verdichtungsanlage nach Anspruch 1,
**dadurch gekennzeichnet, dass** sowohl der Gasturbine (2) als auch der Dampfturbine (3) jeweils zumindest ein zusätzlicher Verdichter (9) zugeordnet ist, die jeweils direkt mit der Gasturbine (2) und der Dampfturbine (3) verbunden sind, so dass die jeweils zugeordneten Verdichter (9) jeweils direkt von der Gasturbine (2) und der Dampfturbine (3) antreibbar sind.

3. Verdichtungsanlage nach Anspruch 1 oder 2,
**dadurch gekennzeichnet, dass** der Gasturbine (2) und/oder der Dampfturbine (3) jeweils mehrere Verdichter (9) zugeordnet sind, die direkt von der jeweiligen Turbine (2; 3) antreibbar sind.

4. Verdichtungsanlage nach Anspruch 1, 2 oder 3,
**dadurch gekennzeichnet, dass** dem zumindest einen Verdichter (9) eine elektrische Arbeitsmaschine und/oder ein Generator nachgeschaltet ist.

5. Verdichtungsanlage nach einem der vorhergehenden Ansprüche, **dadurch gekennzeichnet, dass** der zumindest eine der Gasturbine (2) zugeordnete Verdichter (9) und die Gasturbine (2) eine gemeinsame Welle aufweisen.

6. Verdichtungsanlage nach einem der vorhergehenden Ansprüche, **dadurch gekennzeichnet, dass** der zumindest eine der Dampfturbine (3) zugeordnete Verdichter (9) und die Dampfturbine (3) eine gemeinsame Welle aufweisen.

7. Verdichtungsanlage nach einem der vorhergehenden
Ansprüche, **dadurch gekennzeichnet, dass** die Dampferzeugungsanlage (4) als Abhitzekessel
ausgeführt ist.

8. Verdichtungsanlage nach einem der vorhergehenden Ansprüche, **dadurch gekennzeichnet, dass** der jeweils der Gasturbine (2) und Dampfturbine (3) zugeordnete zumindest eine Verdichter (9) als Verdichter (9) einer Gasverflüssigungsanlage einsetzbar ist.

## Claims

1. Compression installation, in particular for gas liquefaction, having at least one gas turbine (2) which comprises a gas turbine compressor, and having a steam turbine (3) with a steam generating installation (4), which is associated with the gas turbine (2), being operated with exhaust gases from the gas turbine (2), such that the steam which is generated in the steam generating installation (4) drives the steam turbine (3),
with the combination of the gas turbine (2) and the steam turbine (3) having at least one additional associated compressor (9) for compression of a process medium, which compressor (9) is connected directly to the gas turbine (2) and/or to the steam turbine (3) such that the associated compressor (9) can respectively be driven directly by the gas turbine (2) and/or the steam turbine (3),
**characterized in that**
the at least one gas turbine (2) has an associated starter-helper motor generator (SHMG) 10 which is designed such that it can be used both as a helper motor and as a generator.

2. Compression installation according to Claim 1, **characterized in that**
both the gas turbine (2) and the steam turbine (3) each have at least one additional associated compressor (9), which compressors (9) are respectively connected directly to the gas turbine (2) and the steam turbine (3) such that the respectively associated compressors (9) can respectively be driven directly by the gas turbine (2) and the steam turbine (3).

3. Compression installation according to Claim 1 or 2, **characterized in that**
the gas turbine (2) and/or the steam turbine (3) each has or have a plurality of associated compressors (9) which can be driven directly by the respective turbine (2; 3).

4. Compression installation according to Claim 1, 2 or 3, **characterized in that**
the at least one compressor (9) is followed by an electrical process machine and/or a generator.

5. Compression installation according to one of the preceding claims,
**characterized in that**
the at least one compressor (9) which is associated with the gas turbine (2), and the gas turbine (2), have a common shaft.

6. Compression installation according to one of the preceding claims,
**characterized in that**
the at least one compressor (9) which is associated with the steam turbine (3), and the steam turbine (3), have a common shaft.

7. Compression installation according to one of the preceding claims,
**characterized in that**
the steam generating installation (4) is in the form of a waste-heat boiler.

8. Compression installation according to one of the preceding claims,
**characterized in that**
the at least one compressor (9) which is respectively associated with the gas turbine (2) and the steam turbine (3) can be used as a compressor (9) in a gas liquefaction installation.

## Revendications

1. Installation de compression, notamment pour la liquéfaction de gaz, ayant au moins une turbine ( 2 ) à gaz, qui comprend un compresseur de turbine à gaz, et ayant une turbine ( 3 ) à vapeur, une installation ( 4 ) de production de vapeur, associée à la turbine ( 2 ) à gaz, fonctionnant avec des gaz d'échappement de la turbine ( 2 ) à gaz de manière à ce que la vapeur produite dans l'installation ( 4 ) de production de vapeur entraîne la turbine ( 3 ) à vapeur, dans laquelle il est associé, pour la compression d'un fluide de processus, à la combinaison de la turbine ( 2 ) à gaz et de la turbine ( 3 ) à vapeur, au moins un compresseur ( 9 ) supplémentaire, qui est relié directement à la turbine ( 2 ) à gaz et/ou à la turbine ( 3 ) à vapeur de manière à ce que le compresseur ( 9 ) associé puisse être entraîné respectivement directement par la turbine ( 2 ) à gaz et/ou par la turbine ( 3 ) à vapeur,
**caractérisée en ce qu'**à la au moins une turbine ( 2 ) à gaz est associée un starter moteur helper-génératrice ( SHMG ) 10 qui est constitué de manière à pouvoir être utilisé à la fois en moteur helper et en génératrice.

2. Installation de compresseur suivant la revendication 1, **caractérisée en ce que**
il est associé à la fois à la turbine ( 2 ) à gaz et à la turbine ( 3 ) à vapeur respectivement au moins un compresseur ( 9 ) supplémentaire, qui est relié respectivement directement à la turbine ( 2 ) à gaz et à la turbine ( 3 ) à vapeur de manière à ce que les compresseurs ( 9 ) associés respectivement puissent être entraînés respectivement directement par la turbine ( 2 ) à gaz et par la turbine ( 3 ) à vapeur.

3. Installation de compresseur suivant l'une des revendications 1 ou 2,
**caractérisée en ce que**
il est associé à la turbine ( 2 ) à gaz et/ou à la turbine ( 3 ) à vapeur respectivement plusieurs compresseurs ( 9 ) qui peuvent être entraînés directement par la turbine ( 23 ) respective.

4. Installation de compresseur suivant l'une des revendications 1,2 ou 3,
**caractérisée en ce que**
une machine électrique de travail et/ou une génératrice est montée en aval du au moins un compresseur ( 9 ).

5. Installation de compresseur suivant l'une des revendications précédentes,
**caractérisée en ce que**
le compresseur ( 9 ) associé à au moins l'une des turbines ( 2 ) à gaz et la turbine ( 2 ) à gaz ont un arbre commun.

6. Installation de compresseur suivant l'une des revendications précédentes,
**caractérisée en ce que**
le compresseur ( 9 ) associé à au moins l'une des turbines ( 3 ) à vapeur et la turbine ( 3 ) à vapeur ont un arbre commun.

7. Installation de compresseur suivant l'une des revendications précédentes,
**caractérisée en ce que**
l'installation ( 4 ) de production de vapeur est réalisée sous la forme d'une chaudière à récupération de la chaleur.

8. Installation de compresseur suivant l'une des revendications précédentes,
**caractérisée en ce que**
le au moins un compresseur ( 9 ) associé respectivement à la turbine ( 2 ) à gaz et à la turbine ( 3 ) à vapeur peut être utilisée comme compresseur ( 9 ) d'une installation de liquéfaction de gaz.
